# DEMANDE DE BREVET EUROPEEN

(11) **EP 0 644 372 A1**
(43) Date de publication de la demande: **22.03.1995**
(21) Numéro de dépôt: 94402082.5
(22) Date de dépôt: 20.09.1994
(51) Int. Cl.: F21Q 1/00

(54) **Feu multifonction comportant au moins deux glaces juxtaposées**

(30) Priorité: 20.09.1993 FR 9311151
(71) Demandeur: VALEO VISION, 93000 Bobigny (FR)
(72) Inventeur: Caron, Philippe, F-27950 Saint-Marcel (FR)
(74) Mandataire: Martin, Jean-Jacques

(57) **Abrégé**

Le feu multifonction comporte plusieurs cavités de réflexion (12) dans les fonds (12a) desquels sont disposées des lampes (14), au moins deux cavités (12) successives étant fermées par deux glaces (19) distinctes, chacune de ces glaces (19) étant bordée au moins partiellement par un rebord (20) d'assemblage reçu dans une gorge (22) qui termine la paroi (21) de séparation entre ces deux cavités (12) successives, ledit rebord étant collé dans ladite gorge, deux rebords (20) juxtaposés desdites deux glaces étant reçus dans une même gorge (22) de la paroi (21) de séparation, lesdits rebords (20) et ladite gorge (22) présentant des moyens complémentaires (23,24) pour le verrouillage élastique d'au moins l'un de ces rebords (20) par rapport à ladite gorge (22).

## Description

La présente invention est relative aux feux multifonctions pour véhicule notamment automobile, et en particulier aux feux multifonctions arrière.

Les feux multifonctions de véhicule automobile comportent classiquement un socle qui présente plusieurs cavités dans le fond desquelles les lampes des différentes fonctions lumineuses sont respectivement disposées. Ce socle est disposé avec un porte-lampe dans un logement de la carrosserie. Les cavités sont fermées par une glace unique ou par plusieurs glaces transparentes de couleurs différentes.

Pour leur maintien et leur centrage sur les cavités, ces glaces présentent classiquement au moins un rebord d'assemblage qui se positionne dans une gorge complémentaire du boîtier ou des cavités.

Dans le cas d'un feu multifonction comportant au moins deux glaces juxtaposées, la paroi qui sépare les deux cavités successives qui sont fermées par ces deux glaces, porte côté à côte deux rebords d'assemblage que présentent respectivement l'une et l'autre de ces deux glaces.

A cet effet, dans une technique usuelle illustrée sur la figure 1, la paroi de séparation 1 se termine par une double gorge 2. Chacune des sous-gorges 3 de celle-ci reçoit l'un des deux rebords d'assemblage 4 des deux glaces 5.

Cette technique usuelle présente néanmoins certains inconvénients.

La double gorge est d'une largeur importante, ce qui est préjudiciable à la réalisation des feux de petite dimension.

En outre, cette technique d'assemblage nécessite le dépôt de deux cordons de colle, un pour chacune des sous-gorges. Les coûts de fabrication en sont d'autant augmentés.

Egalement encore, il faut noter que la double gorge alourdit l'ensemble du feu multifonction.

Un but principal de l'invention est de pallier ces différents inconvénients.

A cet effet, l'invention propose un feu multifonction comportant plusieurs cavités de réflexion dans les fonds desquels sont disposées des lampes, au moins deux cavités successives étant fermées par deux glaces distinctes, chacune de ces glaces étant bordée au moins partiellement par un rebord d'assemblage reçu dans une gorge qui termine la paroi de séparation entre ces deux cavités successives, ledit rebord étant collé dans ladite gorge, caractérisé en ce que deux rebords juxtaposés desdites deux glaces sont reçus dans une même gorge de la paroi de séparation, lesdits rebords et ladite gorge présentant des moyens complémentaires pour le verrouillage élastique d'au moins l'un de ces rebords par rapport à ladite gorge.

Avantageusement, un rebord verrouillé élastiquement porte également un épaulement, qui s'engage dans un évidement complémentaire que présente l'autre rebord, pour verrouiller ce dernier dans ladite gorge.

D'autres caractéristiques et avantages de l'invention ressortiront encore de la description qui suit d'un mode de réalisation particulier de l'invention. Cette description est purement illustrative et non limitative. Elle doit être lue en regard des dessins annexés sur lesquels :
- la figure 2 est une vue en coupe d'un feu multifonction conforme à un mode de réalisation particulier de l'invention ;
- la figure 3 est une vue agrandie d'un détail d'assemblage entre deux glaces successives du feu multifonction de la figure 1.

Le feu multifonction qui a été représenté sur la figure 2 comporte classiquement un socle 11 présentant plusieurs cavités 12 qui peuvent être métallisées ou peintes pour constituer des optiques de réflexion. Ces cavités sont juxtaposées les unes aux autres dans le sens du socle 11. Le socle 11 est reçu dans un logement 11a que présente la carrosserie du véhicule.

Le socle qui constitue ces différentes cavités 12 supporte un porte-lampe 17, par l'intermédiaire de plusieurs jupes 13 qui s'étendent à partir desdites cavités 12.

Dans chacune des cavités 12 est disposée une lampe 14. Le fond 12a de chacune de ces cavités 12 présente à cet effet une ouverture circulaire 15 de diamètre légèrement supérieur au diamètre maximal de la tête de la lampe 14 reçue dans la cavité 12 correspondante.

Chaque lampe 14 présente un culot 16 qui s'étend de l'ouverture 15 vers le porte-lampe 17. Celui-ci porte des moyens 18 pour la connexion électrique de la lampe 14 à des moyens d'alimentation et de commande disposés à l'extérieur du feu.

Chaque cavité est fermée par une glace 19 bordée périphériquement par un rebord d'assemblage 20.

Les parois de séparation entre cavités 12 successives ont été référencées par 21.

Leurs tranches les plus éloignées des fonds 12a des cavités 12 présentent chacune une gorge 22 orientée vers l'extérieur du feu. Cette gorge 22 reçoit les deux rebords d'assemblage 20 juxtaposés des deux glaces 19 fermant les deux cavités 12 que la paroi 21 qui porte cette gorge 22 sépare.

On se réfère maintenant plus particulièrement à la figure 3.

Sur cette figure, on a référencé par 29 le fond de la gorge 22 qui y a été représentée et par 30 et 31 les deux branches de cette gorge 22 qui s'étendent à partir dudit fond 29. La branche 30 se termine à son extrémité opposée au fond 29 par une protubérance 24 en saillie vers l'intérieur de la gorge 22.

Celui des deux rebords d'assemblage 20 disposés à l'intérieur de la gorge 22 qui est directement en regard de la branche 30 se termine par un bec 23 en saillie vers l'intérieur de la glace 19. Ce bec 23 coopère avec la protubérance 24 pour maintenir la glace 19 que ce rebord 20 prolonge par rapport à la cavité 12 qu'elle ferme. A son autre extrémité, ce rebord 20 porte un épaulement extérieur 25. Cet épaulement 25 vient en appui sur un évidement complémentaire 26 que présente l'autre rebord 20, afin de maintenir ce dernier dans la gorge 22.

Les deux rebords 20 sont en outre tous deux pris dans un cordon de colle 28 disposé dans le fond de la gorge 22.

Les fonds des gorges 22 présentent des évidements 27 utilisés pour démouler les protubérances 24. Ces évidements 27 assurent un bon accrochage de la colle 28.

Le montage du feu qui vient d'être décrit s'effectue de la façon suivante.

Un opérateur place dans le fond de chacune des gorges 22 un cordon de colle 28. Il présente les glaces 19 par rapport aux cavités 12, en juxtaposant lesdites glaces 19 les unes par rapport aux autres, de façon à engager les épaulements 25 dans les évidements 26 correspondants. Puis il appuie sur les bords des glaces 19 pour forcer élastiquement les becs 23 par rapport aux protubérances 24.

Ainsi, les protubérances 24 et les becs 23 constituent des moyens de verrouillage élastique des rebords 20 qui portent les becs 23, par rapport aux gorges 22. Les épaulements 25 verrouillent les autres rebords dans les gorges 22.

D'autres modes de réalisation de l'invention sont bien entendu possibles. En particulier, dans une variante possible, chacune des deux branches d'une gorge qui termine une paroi de séparation porte une protubérance intérieure. Chacun des deux rebords de glace disposés dans cette gorge est alors muni d'un bec destiné à coopérer avec l'une de ces protubérances.

## Revendications

1. Feu multifonction comportant plusieurs cavités de réflexion (12) dans les fonds (12a) desquels sont disposées des lampes (14), au moins deux cavités (12) successives étant fermées par deux glaces (19) distinctes, chacune de ces glaces (19) étant bordée au moins partiellement par un rebord (20) d'assemblage reçu dans une gorge (22) qui termine la paroi (21) de séparation entre ces deux cavités (12) successives, ledit rebord étant collé dans ladite gorge, caractérisé en ce que deux rebords (20) juxtaposés desdites deux glaces sont reçus dans une même gorge (22) de la paroi (21) de séparation, lesdits rebords (20) et ladite gorge (22) présentant des moyens complémentaires (23,24) pour le verrouillage élastique d'au moins l'un de ces rebords (20) par rapport à ladite gorge (22).

2. Feu selon la revendication 1, caractérisé en ce qu'un rebord verrouillé élastiquement porte également un épaulement (25), qui s'engage dans un évidement complémentaire que présente l'autre rebord (20), pour verrouiller ce dernier dans ladite gorge (22).

3. Feu selon l'une des revendications 1 ou 2, caractérisé en ce que les moyens de verrouillage élastique comportent un bec (23) qui termine un rebord verrouillé élastiquement, ainsi qu'une protubérance (24) complémentaire portée par l'une (30) des branches de la gorge (22).

4. Feu selon la revendication 3, caractérisé en ce que chacune des deux branches de la gorge (22) présente une protubérance (24), chacun des deux rebords (20) présentant un bec (23) complémentaire.

5. Feu selon l'une des revendications précédentes, caractérisé en ce que le fond (29) de la gorge (22) présente au moins un évidement (27) pour le démoulage et/ou pour l'accrochage de la colle.

6. Feu arrière de véhicule selon l'une des revendications précédentes.
